# EUROPÄISCHE PATENTSCHRIFT

(11) **EP 2 118 455 B1**
(45) Veröffentlichungstag und Bekanntmachung des Hinweises auf die Patenterteilung: **12.10.2011**
(21) Anmeldenummer: 07857921.6
(22) Anmeldetag: 20.12.2007
(51) Int. Cl.: F01L 1/344

(54) **KOMBINIERTE VERRIEGELUNGS- UND DREHWINKELBEGRENZUNGSEINRICHTUNG EINES NOCKENWELLENVERSTELLERS**
DEVICE FOR THE COMBINED LOCKING AND ROTATION ANGLE LIMITATION OF A CAMSHAFT ADJUSTER
DISPOSITIF COMBINÉ DE VERROUILLAGE ET DE LIMITATION D'ANGLE DE ROTATION D'UN VARIATEUR D'ARBRE À CAMES

(30) Priorität: 27.01.2007 DE 102007004184
(43) Veröffentlichungstag der Anmeldung: 18.11.2009
(73) Patentinhaber: Schaeffler Technologies GmbH & Co. KG, 91074 Herzogenaurach (DE)
(72) Erfinder: HERTRICH, Steffen, 90473 Nürnberg (DE)
(86) Internationale Anmeldenummer: PCT/EP2007/064300
(87) Internationale Veröffentlichungsnummer: WO 2008/089876

(56) Entgegenhaltungen:
- EP-A- 1 087 107
- WO-A-2005/049976
- DE-A1- 19 860 418
- FR-A- 2 814 497
- US-A- 6 053 139

## Beschreibung

### Gebiet der Erfindung

Die Erfindung liegt auf dem technischen Gebiet der Brennkraftmaschinen und betrifft eine kombinierte Verriegelungs- und Drehwinkelbegrenzungseinrichtung eines Nockenwellenverstellers für eine Brennkraftmaschine.

### Stand der Technik

In Brennkraftmaschinen werden Gaswechselventile durch die Nocken einer durch die Kurbelwelle in Drehung versetzten Nockenwelle betätigt. Gewöhnlich wälzen die Nocken zu diesem Zweck an Nockenfolgern, wie Schlepphebel, Schwinghebel oder Tassenstößel ab, die der Federkraft einer das Gaswechselventil in einer geschlossenen Stellung haltenden Ventilfeder entgegen wirken. Über Anordnung und Form der Nocken sind die Steuerzeiten der Gaswechselventile gezielt festlegbar.

Vor dem Hintergrund thermodynamischer Prozesse hat es sich als vorteilhaft erwiesen, wenn während des Betriebs der Brennkraftmaschine in Abhängigkeit des aktuellen Betriebszustands, wie Drehzahl oder Last, auf die Steuerzeiten der Gaswechselventile Einfluss genommen wird. Insbesondere kann hierdurch das Abgasverhalten positiv beeinflusst und der Kraftstoffverbrauch gesenkt werden. Zudem können der Wirkungsgrad der Brennkraftmaschine, das Maximaldrehmoment und die Maximalleistung erhöht werden. Die Öffnungs- und Schließzeitpunkte der Gaswechselventile innerhalb eines Arbeitsspiels der Brennkraftmaschine werden durch die relative Drehlage (Phasenlage) zwischen Nocken- und Kurbelwelle vorgegeben. Eine Verstellung der Steuerzeiten der Gaswechselventile innerhalb des Arbeitsspiels kann demnach durch eine relative Änderung der Drehlage zwischen Nockenwelle und Kurbelwelle erreicht werden.

Hinlänglich bekannt ist die Anwendung von Vorrichtungen zur Änderung und Fixierung der relativen Drehlage zwischen Nocken- und Kurbelwelle, im Weiteren "Nockenwellenversteller" genannt. Über Nockenwellenversteller kann ein Drehmoment von der Kurbelwelle auf die Nockenwelle übertragen werden. Zudem kann durch Nockenwellenversteller während des Betriebs der Brennkraftmaschine die relative Drehlage zwischen Nocken- und Kurbelwelle gehalten und innerhalb eines bestimmten Winkelbereichs verstellt werden, um so die Steuerzeiten der Gaswechselventile zu ändern. Eine solche Lösung ist beispielsweise in der FR 2 814 497 A1 beschrieben.

Ein Nockenwellenversteller umfasst gewöhnlich ein über ein Antriebsrad mit der Kurbelwelle drehfest verbundenes Antriebsteil und ein nockenwellenfestes Abtriebsteil, sowie einen zwischen An- und Abtriebsteil geschalteten Stellantrieb, welcher das Drehmoment von dem Antriebsteil auf das Abtriebsteil überträgt und eine Fixierung sowie Verstellung der relativen Drehlage zwischen An- und Abtriebsteil ermöglicht. Der Stellantrieb kann elektrisch, hydraulisch oder pneumatisch betrieben werden.

Hydraulisch betriebene Nockenweckenwellenversteller sind typischer Weise als Axialkolbenversteller oder Rotationskolbenversteller ausgebildet, welche im Weiteren näher erläutert werden.

Bei einem Axialkolbenversteller ist das Antriebsteil über eine Schrägverzahnung mit einem Kolben verzahnt, welcher seinerseits über eine Schrägverzahnung mit dem Abtriebsteil verzahnt ist. Zwischen An- und Abtriebsteil ist ein Druckraum ausgebildet, der durch den Kolben in zwei Druckkammern geteilt wird. Wird eine der beiden Druckkammern mit Druckmittel beaufschlagt, während die andere mit einem Druckmittelauslass verbunden wird, wird der Kolben in axiale Richtung verschoben, so dass durch die Schrägverzahnungen eine Änderung der relativen Drehlage zwischen An- und Abtriebsteil bewirkt wird.

Bei einem Rotationskolbenversteller sind das beispielsweise in Form eines Außenrotors ausgebildete Antriebsteil und das beispielsweise in Form eines Innenrotors ausgebildete Abtriebsteil konzentrisch, zueinander drehverstellbar angeordnet. Der Außenrotor kann aus mehreren drehfest miteinander verbundenen Bauteilen, wie Gehäuse mit Antriebsrad und einem auf dem Innenrotor (im Weiteren als Rotor bezeichneten) drehbar gelagerten Stator, zusammengesetzt sein.

In einem Rotationskolbenversteller sind im radialen Zwischenraum zwischen Stator und Rotor Druckräume geformt, beispielsweise indem im Stator mehrere in Umfangsrichtung beabstandete Hohlräume ausgebildet sind, die sich ausgehend vom Rotor radial nach außen erstrecken und in axialer Richtung durch Seitenwände druckdicht begrenzt sind. In jeden dieser Druckräume erstreckt sich radial auswärts ein mit dem Rotor verbundenes Dichtelement, im Weiteren als Flügel bezeichnet, wodurch jeder Druckraum in zwei im Wesentlichen druckdichte Druckkammern geteilt wird. Durch den Flügel wird ein Druckmittelfluss von der einen Druckkammer in die andere Druckkammer zumindest weitgehend verhindert.

In die Druckkammern münden jeweils Druckmittelleitungen zum Zu- und/oder Abführen von Druckmittel zu und von den Druckkammern. Durch gezielte Druckbeaufschlagung der Druckkammern, das heißt durch Erzeugen einer Druckdifferenz über dem Druckkammerpaar eines jeweiligen Druckraums, können die Flügel innerhalb der Druckräume verschwenkt werden, so dass über den mit der Nockenwelle drehfest verbundenen Rotor eine Drehung der Nockenwelle und demzufolge eine Änderung der relativen Drehlage zwischen Nockenwelle und Kurbelwelle bewirkt wird. Andererseits kann die Drehlage durch eine entsprechend gleiche Druckbeaufschlagung der beiden Druckkammern eines jeweiligen Druckraums beibehalten werden.

Eine Steuerung des hydraulischen Nockenwellenverstellers erfolgt durch eine Steuereinheit, welche auf Basis von erfassten Kenndaten der Brennkraftmaschine, wie beispielsweise Drehzahl und Last, den Zu- und Abfluss von Druckmittel zu bzw. von den einzelnen Druckkammern steuert. Die Druckmittelströme werden beispielsweise durch ein Steuerventil geregelt.

Um zu verhindern, dass an der Nockenwelle auftretende Wechsel- oder Schleppmomente bei einer ungenügenden Druckmittelversorgung auf den Stator übertragen werden, ist eine Verriegelungseinrichtung zur drehfesten Verriegelung von Stator und Rotor in einer so genannten Basisposition vorgesehen, in welcher Stator und Rotor eine gewünschte Drehlage, insbesondere eine optimale Drehlage für den Start oder Leerlauf einer Brennkraftmaschine, einnehmen.

Eine herkömmliche Verriegelungseinrichtung zur Verriegelung von Rotor und Stator in Basislage umfasst beispielsweise einen in einer Ausnehmung des Rotors aufgenommenen Kolben, der durch eine Feder in axialer Richtung aus dem Innenrotor gedrängt wird und zur Verriegelung in Basisposition in eine vom Stator geformte Kulisse greifen kann, wodurch eine formschlüssige mechanische Verbindung zwischen Rotor und Stator geschaffen wird. Je nach Anwendung des Nockenwellenverstellers auf eine Einlass- oder Auslass-Nockenwelle handelt es sich bei der Basisposition gewöhnlich um eine der maximalen relativen Drehlagen (Enddrehlagen) von Rotor zu Stator, die als "Früh-" oder "Spätstellung" des Rotors bezeichnet werden. Die Spätstellung entspricht hierbei einer Enddrehlage des Rotors in einer Verdrehrichtung, die zur (auf dem Antrieb durch die Kurbelwelle basierenden) Rotor-Drehrichtung entgegen gerichtet ist, während die Frühstellung einer Enddrehlage des Rotors in einer Verdrehrichtung, die zur Rotor-Drehrichtung gleich gerichtet ist, entspricht.

Der maximal mögliche Drehwinkelbereich wird durch den Früh- oder Spätanschlag der Flügel innerhalb der Druckräume oder durch eine separate Drehwinkelbegrenzungseinrichtung vorgegeben, wie dies bei aus Blechteilen gefertigten Nockenwellenverstellern der Fall ist.

Während eine Spätstellung des Rotors bei ungenügender Druckmittelversorgung durch ein auf den Rotor übertragenes, inhärentes Schleppmoment der Nockenwelle selbständig eingenommen wird, sind für die Verstellung des Rotors in Frühstellung oder beispielsweise in eine zwischen Früh- und Spätstellung befindliche Mittenstellung spezielle Vorkehrungen zu treffen, wie das Vorsehen eines am Rotor angreifenden Federelements.

Nachteilig bei herkömmlichen Nockenwellenverstellern ist die Tatsache, dass deren Montage schon deshalb relativ zeit- und kostenaufwändig ist, da für eine Justierung der Verriegelungseinrichtung die der gewünschten Basisposition entsprechende Drehlage des Rotors zu beachten ist, welche ihrerseits bereits mit Toleranzen, beispielsweise durch eine Drehwinkelbegrenzungseinrichtung, behaftet ist, so dass die Verriegelungseinrichtung in der industriellen Serienfertigung nur mit einem relativ großen Verriegelungsspiel eingestellt werden kann. In der Folge führt dies zu einer schlecht definierten Drehlage des Rotors in Basisposition und demzufolge zu schlecht eingestellten Steuerzeiten der Gaswechselventile.

Um ein relativ geringes Verriegelungsspiel zu realisieren, ist die Zupaarung weiterer Bauteile erforderlich. Sehr geringe Verriegelungsspiele sind nur noch durch Aussortieren entsprechender Nockenwellenversteller zu realisieren.

### Zusammenfassung der Erfindung

### Aufgabe der Erfindung

Demgegenüber besteht die Aufgabe der vorliegenden Erfindung darin, eine Verriegelungseinrichtung eines Nockenwellenverstellers für eine Brennkraftmaschine zur Verfügung zu stellen, durch welche der oben genannte Nachteil eines relativ großen Verriegelungsspiels vermieden werden kann. Zudem soll die Verriegelungseinrichtung in einfacher und kostengünstiger Weise herstellbar sein.

### Lösung der Aufgabe

Diese und weitere Aufgaben werden nach dem Vorschlag der Erfindung durch eine kombinierte Verriegelungs- und Drehwinkelbegrenzungseinrichtung eines Nockenwellenverstellers für eine Brennkraftmaschine mit den Merkmalen des unabhängigen Anspruchs gelöst. Vorteilhafte Ausgestaltungen der Erfindung sind durch die Merkmale der Unteransprüche angegeben.

Erfindungsgemäß ist eine kombinierte Verriegelungs- und Drehwinkelbegrenzungseinrichtung zur drehfesten Verriegelung und Begrenzung der relativen Drehverstellbarkeit eines kurbelwellenfesten beziehungsweise mit einer Kurbelwelle in Antriebsverbindung bringbaren Antriebsteils und eines zu diesem drehbar verstellbaren, nockenwellenfesten beziehungsweise mit einer Nockenwelle in Abtriebsverbindung bringbaren Abtriebsteils eines Nockenwellenverstellers für eine Brennkraftmaschine gezeigt. Wie üblich dient der Nockenwellenversteller als eine Vorrichtung zur Übertragung eines Drehmoments zwischen An- und Abtriebsteil sowie zur Verstellung und Fixierung der relativen Drehlage (Phasenlage) zwischen Kurbelwelle und Nockenwelle. An- und Abtriebsteil können beispielsweise in Form eines Außenrotors mit einem daran angeformten Antriebsrad, das in Antriebsverbindung mit der Kurbelwelle steht, und eines zum Außenrotor konzentrisch angeordneten Innenrotors ausgebildet sein.

Die erfindungsgemäße kombinierte Verriegelungs- und Drehwinkelbegrenzungseinrichtung umfasst ein in dem An- oder Abtriebsteil aufgenommenes Verriegelungselement, im Weiteren als "Riegel" bezeichnet, das durch einen Verschiebungsmechanismus verschiebbar ist. Zur Verriegelung des Riegels ist in dem entsprechend anderen Teil eine Riegelkulisse geformt, durch die der Riegel in Umfangsrichtung formschlüssig aufnehmbar ist, um so An- und Abtriebsteil drehfest miteinander zu verbinden.

Weiterhin umfasst die erfindungsgemäße kombinierte Verriegelungs- und Drehwinkelbegrenzungseinrichtung eine in dem entsprechend anderen Teil geformte Drehwinkelbegrenzungskulisse, durch die derselbe Riegel in Umfangsrichtung mit Abstand zur Begrenzungswand aufnehmbar ist. In Umfangsrichtung voneinander beabstandete, im Wesentlichen radiale Begrenzungswandabschnitte der Begrenzungswand der Drehwinkelbegrenzungskulisse dienen hierbei als Anschläge für den in der Drehwinkelbegrenzungskulisse aufgenommenen Riegel bei einer relativen Drehverstellung von An- und Abtriebsteil in den beiden Drehrichtungen zur Einstellung einer maximalen Drehverstellbarkeit von An- und Abtriebsteil.

In der erfindungsgemäßen kombinierten Verriegelungs- und Drehwinkelbegrenzungseinrichtung sind die Riegelkulisse, die Drehwinkelbegrenzungskulisse und der Riegel so angeordnet, dass der Riegel durch den Verschiebungsmechanismus in eine Verriegelungsposition, in der er in die Riegelkulisse eingreift und von der Riegelkulisse führbar ist, und in eine Entriegelungsposition, in der er von der Riegelkulisse frei gegeben ist, nur in die Drehwinkelbegrenzungskulisse eingreift und von der Drehwinkelbegrenzungskulisse führbar ist, verschiebbar ist.

Bei der erfindungsgemäßen Ausgestaltung der kombinierten Verriegelungs- und Drehwinkelbegrenzungseinrichtung ist die Riegelkulisse innerhalb einer (gedachten) Verlängerung in Verschiebungsrichtung des Riegels der (Begrenzungswand der) Drehwinkelbegrenzungskulisse angeordnet.

Durch die erfindungsgemäße kombinierte Verriegelungs- und Drehwinkelbegrenzungseinrichtung kann somit eine Verriegelung von An- und Abtriebsteil mit einem im Vergleich zu herkömmlichen Verriegelungseinrichtungen sehr geringen Verriegelungsspiel erreicht werden, da lediglich eine Justierung desselben Riegels innerhalb der Riegelkulisse und der Drehwinkelbegrenzungskulisse erforderlich ist. Im Unterschied zu herkömmlichen Nockenwellenverstellern mit separater Drehwinkelbegrenzungseinrichtung müssen in vorteilhafter Weise keine die separate Drehwinkelbegrenzungseinrichtung betreffenden Toleranzen berücksichtigt werden.

Besonders vorteilhaft sind die Riegelkulisse und die Drehwinkelbegrenzungskulisse hierbei axial versetzt zueinander angeordnet, so dass sich die Riegelkulisse innerhalb einer axialen Verlängerung der Drehwinkelbegrenzungskulisse befindet.

Bei vorgenannter Ausgestaltung der erfindungsgemäßen Verriegelungs- und Drehwinkelbegrenzungseinrichtung kann es vorteilhaft sein, wenn ein in Drehrichtung des von der Kurbelwelle angetriebenen Abtriebsteils nachlaufender, im Wesentlichen radialer Begrenzungswandabschnitt der Riegelkulisse in Umfangsrichtung näher zu einer insbesondere axialen Verlängerung eines in Drehrichtung des Abtriebsteils nachlaufenden, im Wesentlichen radialen Begrenzungswandabschnitts der Drehwinkelbegrenzungskulisse als zu einem in Drehrichtung des Abtriebsteils vorlaufenden radialen Begrenzungswandabschnitts der Drehwinkelbegrenzungskulisse angeordnet ist. Besonders vorteilhaft ist ein in Drehrichtung des Abtriebsteils nachlaufender, im Wesentlichen radialer Begrenzungswandabschnitt der Riegelkulisse insbesondere axial fluchtend zu einem in Drehrichtung des Abtriebsteils nachlaufenden, im Wesentlichen radialen Begrenzungswandabschnitt der Drehwinkelbegrenzungskulisse angeordnet. Dies entspricht einer Verriegelung in Frühstellung des Abtriebsteils.

Bei vorgenannter Ausgestaltung der erfindungsgemäßen Verriegelungs- und Drehwinkelbegrenzungseinrichtung kann es auch vorteilhaft sein, wenn ein in Drehrichtung des Abtriebsteils vorlaufender, im Wesentlichen radialer Begrenzungswandabschnitt der Riegelkulisse in Umfangsrichtung näher zu einer insbesondere axialen Verlängerung eines in Drehrichtung des Abtriebsteils vorlaufenden, im Wesentlichen radialen Begrenzungswandabschnitts der Drehwinkelbegrenzungskulisse als zu einem in Drehrichtung des Abtriebsteils nachlaufenden radialen Begrenzungswandabschnitts der Drehwinkelbegrenzungskulisse angeordnet ist. Besonders vorteilhaft ist ein in Drehrichtung des Abtriebsteils vorlaufender, im Wesentlichen radialer Begrenzungswandabschnitt der Riegelkulisse insbesondere axial fluchtend zu einem in Drehrichtung des Abtriebsteils vorlaufenden, im Wesentlichen radialen Begrenzungswandabschnitt der Drehwinkelbegrenzungskulisse angeordnet. Dies entspricht einer Verriegelung in Spätstellung des Abtriebsteils.

Bei vorgenannter Ausgestaltung der erfindungsgemäßen Verriegelungs- und Drehwinkelbegrenzungseinrichtung kann es auch vorteilhaft sein, wenn die Riegelkulisse im Wesentlichen mittig zwischen insbesondere axialen Verlängerungen eines in Drehrichtung des Abtriebsteils nachlaufenden, im Wesentlichen radialen Begrenzungswandabschnitts und eines in Drehrichtung des Abtriebsteils vorlaufenden, im Wesentlichen radialen Begrenzungswandabschnitts der Drehwinkelbegrenzungskulisse angeordnet ist. Dies entspricht einer Verriegelung in Mittenstellung des Abtriebsteils.

Bei einer weiteren besonders vorteilhaften Ausgestaltung der erfindungsgemäßen kombinierten Verriegelungs- und Drehwinkelbegrenzungseinrichtung sind die Riegelkulisse und die Drehwinkelbegrenzungskulisse in Form einer insbesondere axial gestuften Kulisse, im Weiteren als "Stufenkulisse" bezeichnet, ausgebildet.

Insbesondere in dem vorgenannten Fall ist es in Hinblick auf das erzielbare (geringe) Verriegelungsspiel besonders vorteilhaft, wenn die Riegelkulisse und die Drehbegrenzungskulisse einteilig ausgeformt sind.

Bei einer weiteren besonders vorteilhaften Ausgestaltung der erfindungsgemäßen kombinierten Verriegelungs- und Drehwinkelbegrenzungseinrichtung, die insbesondere jedoch nicht ausschließlich in Verbindung mit einer Stufenkulisse realisiert werden kann, ist der Riegel unter Zwischenschaltung eines Gleitstücks von der Drehwinkelbegrenzungskulisse geführt, so dass anstelle des Riegels das Gleitstück zur Anlage gegen die in Umfangsrichtung voneinander beabstandeten, im Wesentlichen radialen Begrenzungswandabschnitte der Begrenzungswand der Drehwinkelbegrenzungskulisse gelangt. Der Riegel ist zu diesem Zweck in dem Gleitstück verschiebbar aufgenommen, so dass er in seine Verriegelungsposition und in seine Entriegelungsposition verschoben werden kann. Das Gleitstück greift in die Drehwinkelbegrenzungskulisse ein und ist derart in der Drehwinkelbegrenzungskulisse beziehungsweise in einer an der Drehwinkelbegrenzungskulisse geformten Aufnahme aufgenommen, dass es, mitgeführt durch den Riegel, zur Anlage gegen die als Anschläge dienenden, im Wesentlichen radialen Begrenzungswandabschnitte der Begrenzungswand der Drehwinkelbegrenzungskulisse gelangen kann. Unter Zwischenschaltung des an den im Wesentlichen radialen Begrenzungswänden der Drehwinkelbegrenzungskulisse anschlagenden Gleitstücks kann bei einer Drehverstellung von An- und Abtriebsteil in die beiden Drehrichtungen eine maximale Drehverstellbarkeit (relative Enddrehlagen) von An- und Abtriebsteil eingestellt werden.

Das Vorsehen eines Gleitstücks hat den besonderen Vorteil, dass eine Klemmung des Riegels in Früh- oder Spätstellung infolge eines Reibmoments, das durch einen Reibschluss zwischen dem Riegel und dem im Wesentlichen radialen Begrenzungswandabschnitt der Drehwinkelbegrenzungskulisse entsteht, vermieden werden kann und der Riegel somit einfach und sicher durch Verschieben innerhalb des dem im Wesentlichen radialen Begrenzungswandabschnitt der Drehwinkelbegrenzungskulisse anliegenden Gleitstücks in seine Verriegelungsposition gebracht werden kann.

Besonders vorteilhaft sind die Riegelkulisse und die Drehwinkelbegrenzungskulisse im Antriebsteil ausgebildet, wobei diese insbesondere in einem zwischen einem Gehäusebauteil und dem Abtriebsteil angeordneten Dichtelement, wie einer Dichtplatte, ausgebildet sein können. In diesem Fall können die Riegelkulisse und die Drehwinkelbegrenzungskulisse beispielsweise in Form einer radialen Ausnehmung einer Zentralbohrung des Dichtelements ausgebildet sein, welche der Montage einer Zentralschraube zur Befestigung von Abtriebsteil und Nockenwelle dient.

Die Erfindung erstreckt sich ferner auf einen Nockenwellenversteller, der mit einer wie oben beschriebenen, kombinierten Verriegelungs- und Drehwinkelbegrenzungseinrichtung versehen ist.

Darüber hinaus erstreckt sich die Erfindung auf eine Brennkraftmaschine, die mit einem solchen Nockenwellenversteller ausgerüstet ist, sowie auf ein Kraftfahrzeug mit einem solchen Nockenwellenversteller.

### Kurze Beschreibung der Zeichnungen

Die Erfindung wird nun anhand von Ausführungsbeispielen näher erläutert, wobei Bezug auf die beigefügten Zeichnungen genommen wird. Gleiche bzw. gleich wirkende Elemente sind in den Zeichnungen mit gleichen Bezugszahlen bezeichnet. Es zeigen:
- Fig. 1: eine perspektivische Teilschnittansicht eines Nockenwellenverstel- lers mit erfindungsgemäßer kombinierter Verriegelungs- /Drehwinkelbegrenzungseinrichtung;
- Fig. 2: einen Axialschnitt gemäß Linie I-I in Fig. 1;
- Fig. 3: einen Schnitt senkrecht zur Axialen gemäß Linie II-II in Fig. 2;
- Fig. 4: eine perspektivische Ansicht einer Dichtplatte mit Stufenkulisse zur Verriegelung in Frühstellung;
- Fig. 5: eine perspektivische Ansicht einer Dichtplatte mit Stufenkulisse zur Verriegelung in Mittenstellung.

### Ausführliche Beschreibung der Zeichnungen

In den Figuren ist eine kombinierte Verriegelungs- und Drehwinkelbegrenzungseinrichtung eines Flügelzellen-Nockenwellenverstellers zur variablen Einstellung der Steuerzeiten der Gaswechselventile einer Brennkraftmaschine dargestellt.

Der Flügelzellen-Nockenwellenversteller umfasst als Antriebsteil einen mit einer Kurbelwelle über ein Antriebsrad 24 in Antriebsverbindung stehenden Außenrotor 1 und als Abtriebsteil einen innerhalb des Außenrotors 1 konzentrisch angeordneten Innenrotor 2, im Weiteren als Rotor bezeichnet, welcher drehfest mit einer Nockenwelle 19 verbunden ist.

Der Außenrotor 1 ist seinerseits aus mehreren drehfest miteinander verbundenen Bauteilen aufgebaut. So umfasst der Außenrotor 1 einen beispielsweise als Blechteil ausgebildeten Stator 3, dessen Innenmantelfläche 4 mit mehreren radialen Ausnehmungen 5 versehen ist, die jeweils von radialen Seitenwänden 6, 7 begrenzt sind. Die Innenmantelfläche 4 des Stators 3 ist demnach in Umfangsrichtung sich erstreckende, innere Umfangswände 27 und in Umfangsrichtung sich erstreckende, äußere Umfangswände 28, sowie die inneren und äußeren Umfangswände jeweils miteinander verbindende, radiale Seitenwände 6, 7, unterteilbar. Der Stator 3 ist über seine inneren Umfangswände 27, die einer Außenmantelfläche 8 des Rotors 2 anliegen, drehbar auf dem Rotor 2 gelagert. Der Stator 3 kann beispielsweise aus Stahlblech mittels eines spanlosen Umformprozesses, wie ein Tiefziehverfahren, hergestellt sein.

Die Ausnehmungen 5 formen zusammen mit einer Außenmantelfläche 8 des Rotors 2 und zwei axialen Dichtflächen, welche weiter unten näher erläutert werden, in Umfangsrichtung verteilt angeordnete Druckräume 10.

In jeden Druckraum 10 ragt, ausgehend vom Rotor 2, radial auswärts ein Flügel 11, wodurch die Druckräume 10 jeweils in zwei gegeneinander wirkende Druckkammern 12, 13 geteilt werden, von denen die eine in Drehrichtung des Rotors 2 vorläuft und die andere entsprechend nachläuft. Im gezeigten Beispiel eines Flügelzellen-Nockenwellenverstellers sind die Flügel 11 jeweils in Axialnuten 29 aufgenommen, die in der Außenmantelfläche 8 des Rotors 2 ausgebildet sind. Am Nutgrund einer jeden Axialnut 29 ist ein den Flügel 11 nach radial außen belastendes Federelement angeordnet, wodurch bewirkt wird, dass die Flügel 11 der äußeren Umfangswand 28 des Stators 3 dichtend anliegen. Gleichermaßen wäre es möglich, die Flügel 11 in Form von Vorsprüngen einteilig mit dem Rotor 2 auszubilden.

Der Außenrotor 1 umfasst weiterhin ein den Stator 3 und den Rotor 2 druckdicht kapselndes Gehäuse, das aus einem topfförmigen ersten Gehäuseteil 15 und einem mit diesem verbundenen, scheibenförmigen zweiten Gehäuseteil 16 zusammengesetzt ist. Die beiden Gehäuseteile 15, 16 können beispielsweise aus Stahlblech mittels eines spanlosen Umformprozesses, wie ein Tiefziehverfahren, hergestellt sein.

Das erste Gehäuseteil 15 ist auf einer der Nockenwelle 19 zugewandten Seite mit einer Bodenfläche 17 versehen, in der ein durchstellter Kragen 18 zur Aufnahme der Nockenwelle 19 ausgebildet ist. Der Stator 3 ist zentriert innerhalb des ersten Gehäuseteils 15 aufgenommen. Die Innenmantelfläche 30 des ersten Gehäuseteils 15 ist mit radialen Vorsprüngen 20 versehen, die in jeweilige Vertiefungen zwischen den Seitenwänden 6, 7 der Innenmantelfläche 4 des Stators 3 greifen, wodurch eine in Umfangsrichtung formschlüssige Verbindung zwischen dem Stator 3 und dem ersten Gehäuseteil 15 hergestellt wird. Auf der der Nockenwelle 19 abgewandten Seite des ersten Gehäuseteils 15 ist ein radialer erster Flansch 21 mit axialen Bohrungen 22 geformt.

Das zum ersten Gehäuseteil 15 koaxial angeordnete, zweite Gehäuseteil 16 formt einen zweiten Flansch 31, der komplementär zum ersten Flansch 21 des ersten Gehäuseteils 15 ausgebildet ist. Ferner ist der zweite Flansch 31 mit axialen Bohrungen versehen, die axial fluchtend zu den axialen Bohrungen 22 des ersten Flansches 21 angeordnet sind. Die beiden Gehäuseteile 15, 16 sind durch Verbindungsmittel, hier Schrauben 23, die durch die fluchtenden axialen Bohrungen hindurch greifen, miteinander verbunden.

Das Antriebsrad 24 ist über die Schrauben 23, welche zusätzlich durch Bohrungen 14 hindurch greifen, welche an einem sich radial einwärts erstreckenden Bund 48 des Antriebsrads 24 ausgebildet sind, mit den beiden Gehäuseteilen 15, 16 drehfest verbunden.

Weiterhin ist im zweiten Gehäuseteil 16 eine zentrale Bohrung 26 ausgebildet, welche ermöglicht, den Rotor 2 mittels einer Zentralschraube an der Nockenwelle 19 zu befestigen. Die Bohrung 26 ist mittels eines Deckels 25 nach außen verschlossen.

Die oben erwähnten axialen Dichtflächen zur Formung der in Umfangsrichtung verteilt angeordneten Druckräume 10 werden durch eine auf der abgewandten Seite der Nockenwelle 19 angeordnete Dichtplatte 9 und auf der zugewandten Seite der Nockenwelle 19 durch die Bodenfläche 17 des ersten Gehäuseteils 15 gebildet, welche die Druckräume bzw. Druckkammern in axialer Richtung druckdicht verschließen.

Die Dichtplatte 9 ist drehfest mit dem ersten Gehäuseteil 15 verbunden. Zur drehfesten Verbindung mit dem Stator 3 ist eine radiale Außenmantelfläche 38 der Dichtplatte 9 mit Einformungen 39 versehen, in welche die von der Innenmantelfläche 30 des ersten Gehäuseteils 15 geformten Vorsprünge 20 eingreifen. Die Dichtplatte 9 dient weiterhin zum Ausgleichen etwaiger Toleranzen zwischen den beiden Gehäuseteilen 15, 16. Alternativ könnte die Abdichtung der Druckräume bzw. Druckkammern nach außen durch das zweite Gehäuseteil 16 erfolgen.

In die Druckkammern 12, 13 münden Druckmittelleitungen, durch welche Druckmittel zu den Druckkammern zugeführt oder von diesen abgeleitet werden kann. Durch gezielte Beaufschlagung mit Druckmittel kann zwischen dem Druckkammerpaar eines jeden Druckraums ein Druckgefälle aufgebaut werden, das ein Verschwenken der Flügel 11 und somit eine Änderung der relativen Drehlage des Rotors 2 zum Stator 3 bewirkt. Bei einem gleichen hydraulischen Druck zwischen einem Druckkammerpaar jedes Druckraums bleibt die relative Drehlage zwischen Rotor 2 und Stator 3 erhalten.

Um bei ungenügender Druckmittelversorgung eine Übertragung von Wechsel- und Schleppmomenten der Nockenwelle 19 auf den Stator 3 zu vermeiden, ist eine Verriegelungseinrichtung zur Verriegelung von Rotor 2 und Stator 3 in einer gewünschten Drehlage vorgesehen. Diese umfasst einen in einer Ausnehmung 32 der Rotors 2 aufgenommenen Kolben 33, der durch ein Federelement 34 in Richtung der Dichtplatte 9 gedrängt wird. In einer wählbaren relativen Drehlage des Rotors 2 zum Stator 3 kann der Kolben 33 in eine von der Dichtplatte 9 geformte Aussparung bzw. Kulisse eingreifen, wodurch eine formschlüssige Verbindung zwischen dem Rotor 2 und der mit dem Stator 3 drehfest verbundenen Dichtplatte 9 hergestellt wird.

Um bei ungenügender Druckmittelversorgung ein Anschlagen der Flügel 11 an die Seitenwände 6, 7 der Druckräume 10 zu verhindern, ist zudem eine Drehwinkelbegrenzungseinrichtung zur Einstellung relativer Enddrehlagen von Rotor 2 zu Stator 3 in den beiden Drehrichtungen vorgesehen.

Um sowohl eine Verriegelung von Rotor 2 und Stator 3 als auch eine Einstellung der relativen Enddrehlagen von Rotor 2 zu Stator 3 mit dem gleichen Kolben 33 zu erreichen, ist die Dichtplatte 9 mit einer in axialer Richtung gestuften Kulisse 37 für den Kolben 33 versehen. Die Stufenkulisse 37 ist als radiale Ausnehmung der radialen Begrenzungswand 53 einer zentralen Bohrung 36 der Dichtplatte 9 geformt. Die zentrale Bohrung 36 ermöglicht eine Befestigung des Rotors 2 mittels einer Zentralschraube an der Nockenwelle 19.

Die Stufenkulisse 37 setzt sich aus zwei in axialer Richtung zueinander versetzten Kulissen zusammen: eine mit größerem axialen Abstand zur Nockenwelle 19 angeordnete erste Kulisse 35 ("Riegelkulisse"), welche der formschlüssigen Aufnahme des Kolbens 33 dient, und eine mit geringerem axialen Abstand zur Nockenwelle 19 angeordnete zweite Kulisse 40 ("Drehwinkelbegrenzungskulisse"), welcher der Einstellung der maximalen relativen Enddrehlagen von Rotor 2 zu Stator 3 in den beiden Drehrichtungen des Rotors 2 dient.

Die Riegelkulisse 35 und die Drehwinkelbegrenzungskulisse 40 sind in axialer Richtung durch die Stufe 41 voneinander getrennt. Während die Riegelkulisse 35 in Form einer Durchbrechung der Dichtplatte 9 ausgebildet ist, ist die Drehwinkelbegrenzungskulisse 40 lediglich als axiale Tiefung der der Nockenwelle 19 zugewandten Dichtfläche 42 der Dichtplatte 9 geformt.

Die radialen Begrenzungswandabschnitte 43, 44 der Riegelkulisse 35 befinden sich innerhalb einer (gedachten) axialen Verlängerung der radialen Begrenzungswandabschnitte 45, 46 der Drehwinkelbegrenzungskulisse 40.

Die Riegelkulisse 35 erstreckt sich derart in Umfangsrichtung, dass deren radiale Begrenzungswandabschnitte 43, 44 der Außenfläche des in die Riegelkulisse 35 eingreifenden Kolbens 33 in Umfangsrichtung anliegen, so dass durch den zugleich in der Ausnehmung 32 des Rotors 2 aufgenommenen und in die Riegelkulisse 35 eingreifenden Kolben 33 eine formschlüssige Verbindung in Umfangsrichtung zwischen dem Rotor 2 und dem Stator 3 hergestellt wird.

Die beiden radialen Begrenzungswandabschnitte 43, 44 der Riegelkulisse 35 sind durch einen kreissegmentförmigen, sich im Wesentlichen in Umfangsrichtung erstreckenden Begrenzungswandabschnitt 49 miteinander verbunden.

Der zylindrische Kolben 33 ist im Hohlraum 54 einer Kolbenhülse 51 verschiebbar aufgenommen. Die in die Drehwinkelbegrenzungskulisse 40 eingreifende Kolbenhülse 51 ist ihrerseits in Umfangsrichtung verschiebbar in einer nicht näher dargestellten Aussparung zwischen Dichtplatte 9 und Rotor 2 aufgenommen. Der Kolben 33 greift in Verriegelungsposition durch die Kolbenhülse 51 hindurch. In Entriegelungsposition greift der Kolben 33 in die Kolbenhülse 51 ein. Die Kolbenhülse 51 wird mit dem in Entriegelungsposition in sie eingreifenden Kolben 33 bei einer Änderung der relativen Drehlage von Rotor 2 zu Stator 3 in Umfangsrichtung mitbewegt.

Im Unterschied zur Riegelkulisse 35 erstreckt sich die Drehwinkelbegrenzungskulisse 40 derart in Umfangsrichtung, dass deren radialen Begrenzungswandabschnitte 45, 46 der Außenfläche des zugleich in der Ausnehmung 32 des Rotors 2 aufgenommenen und (nur) in die Drehwinkelbegrenzungskulisse eingreifenden Kolbens 33 in Umfangsrichtung nicht anliegen, sondern vielmehr Anschläge für den Kolben 33 beziehungsweise die zwischengeschaltete Kolbenhülse 51 zur Definition jeweiliger maximaler Enddrehlagen von Rotor 2 zu Stator 3 bilden. In den beiden relativen Endrehlagen kommt die Außenmantelfläche 52 der Kolbenhülse 51 zur Anlage gegen die radialen Begrenzungswandabschnitte 45, 46 der Drehwinkelbegrenzungskulisse 40. Insofern kann durch den umfänglichen Abstand der radialen Begrenzungswandabschnitte 45, 46 der Drehwinkelbegrenzungskulisse 40 ein maximaler Drehwinkel zur Drehverstellung von Rotor 2 zu Stator 3 eingestellt werden. Die radialen Begrenzungswandabschnitte 45, 46 der Drehwinkelbegrenzungskulisse 40 sind durch einen sich im Wesentlichen in Umfangsrichtung erstreckenden Begrenzungswandabschnitt 50 miteinander verbunden.

Das Vorsehen der Kolbenhülse 51 hat den Vorteil, dass bei Verriegelung in Endrehlage kein Reibmoment zwischen der Außenmantelfläche des Kolbens 33 und den radialen Begrenzungswandabschnitten 45, 46 der Drehwinkelbegrenzungskulisse 40 auftreten kann, so dass der Kolben 33 ohne Gefahr einer Klemmung/Verkeilung sicher in die Riegelkulisse 35 verschoben werden kann.

Der Kolben 33 kann durch einen Verschiebungsmechanismus zwischen einer Verriegelungsposition, in der er in die Riegelkulisse 35 eingreift, und einer Entriegelungsposition, in der er unter Zwischenschaltung der Kolbenhülse 51 (nur) in die Drehwinkelbegrenzungskulisse 40 eingreift, verschoben werden.

Im gezeigten Beispiel wird der Kolben 33 durch das Federelement 34 in die Riegelkulisse 35 gedrängt. Lediglich in einer wählbaren relativen Drehlage (Basisposition) des Rotors 2 zum Stator 3 kann der Kolben 33 in die Riegelkulisse 35 eingreifen.

In Basisposition kommuniziert die Riegelkulisse 35 mit wenigstens einer Druckmittelleitung zum Zu- bzw. Abführen von Druckmittel zu bzw. von der Riegelkulisse 35, so dass eine axiale Stirnfläche des Kolbens 33 hydraulisch beaufschlagbar ist und der Kolben 33 entgegen der Federkraft des Federelements 34 aus der Riegelkulisse 35 gedrückt werden kann.

Der Verschiebungsmechanismus ist hierbei so ausgebildet, dass der Kolben 33 infolge hydraulischer Beaufschlagung lediglich so weit in Richtung seiner Ausnehmung 32 im Rotor 2 gedrängt werden kann, dass er in Entriegelungsposition stets noch in die Drehwinkelbegrenzungskulisse 40 bzw. die in die Drehwinkelbegrenzungskulisse 40 eingreifende Riegelhülse 51 eingreift, um im Zusammenwirken mit der von ihm mitgeführten Kolbenhülse 51 eine Drehwinkelbegrenzung zwischen Rotor 2 und Stator 3 zu realisieren.

In Fig. 4 sind die in Rotor-Drehrichtung vorlaufenden, radialen Begrenzungswandabschnitte 43, 45 der Riegelkulisse 35 und der Drehwinkelbegrenzungskulisse 40 in etwa axial fluchtend zueinander angeordnet. Dies bewirkt eine Verriegelung des Rotors 2 in Frühstellung, bei der die Flügel 41 in Verriegelungsposition näher zu den in Rotor-Drehrichtung vorlaufenden Seitenwänden 6 als zu den entsprechend nachlaufenden Seitenwänden 7 der Druckräume 10 angeordnet sind.

Zur Verstellung des Rotors in Frühstellung ist ein Federelement 47 angeordnet, das sowohl mit dem Außenrotor 1 als auch mit dem Innenrotor 2 verbunden ist. Die Kräfte die das Federelement 47 auf den Rotor 2 ausübt sind so gerichtet, dass Rotor 2 und Stator 3 bei ungenügender Druckmittelbefüllung der Druckkammern in eine solche relative Drehlage (Basisposition) verdreht werden, bei der der Kolben 33 in die Riegelkulisse 35 eingreifen kann.

Anstelle einer Verriegelung in Frühstellung wäre gleichermaßen eine Verriegelung in Spätstellung möglich. Zu diesem Zweck ist es lediglich erforderlich, die Stufenkulisse 37 so auszubilden, dass die in Rotor-Drehrichtung nachlaufenden, radialen Begrenzungswandabschnitte 44, 46 der Riegelkulisse 35 und der Drehwinkelbegrenzungskulisse 40 in etwa axial fluchtend zueinander angeordnet sind.

Anstelle einer Verriegelung in Früh- oder Spätstellung wäre gleichermaßen eine Verriegelung in Mittenstellung möglich.

Fig. 5 veranschaulicht eine Dichtplatte 9 eines weiteren Ausführungsbeispiels der erfindungsgemäßen Verriegelungsvorrichtung mit Verriegelung in Mittenstellung. Um eine Mittenverriegelung zu bewirken, ist es lediglich erforderlich, dass die radialen Begrenzungswandabschnitte 43, 44 der Riegelkulisse 35 in Umfangsrichtung in etwa mittig zwischen einer (gedachten) axialen Verlängerung der radialen Begrenzungswandabschnitte 45, 46 der Drehwinkelbegrenzungskulisse 40 angeordnet sind.

In vorteilhafter Weise ist die Dichtplatte 9 aus einem härtbaren Stahl hergestellt, so dass diese nach der Formgebung einem Härteverfahren unterzogen werden kann, um sicherzustellen, dass die über den Kolben 33 übertragenen Kräfte funktionssicher aufgenommen werden können.

Obgleich die Riegelkulisse 35 in Fig. 4 und 5 in Form einer Durchbrechung ausgebildet ist, wäre es gleichermaßen möglich, dass sie lediglich in Form einer axialen Tiefung der Dichtfläche 42 der Dichtplatte 9 ausgebildet ist.

Obgleich die Stufenkulisse 37 in Fig. 4 und 5 in der Dichtplatte 9 ausgebildet ist, wäre es gleichermaßen möglich, die Stufenkulisse im zweiten Gehäuseteil 16 oder einem anderen Bauteil des Außenrotors 1 auszubilden

Obgleich ein Verschiebungsmechanismus veranschaulicht ist, bei dem der federkraftbeaufschlagte Kolben 33 hydraulisch entriegelbar ist, kann gleichermaßen ein anderer Verschiebungsmechanismus, wie beispielsweise eine Verschiebung des Kolbens 33 durch einen elektrischen Stellmotor, vorgesehen sein.

### Bezugszeichenliste

- 1: Außenrotor
- 2: Innenrotor (Rotor)
- 3: Stator
- 4: Innenmantelfläche
- 5: Ausnehmung
- 6: Seitenwand
- 7: Seitenwand
- 8: Außenmantelfläche
- 9: Dichtplatte
- 10: Druckraum
- 11: Flügel
- 12: Druckkammer
- 13: Druckkammer
- 14: Bohrung
- 15: erstes Gehäuseteil
- 16: zweites Gehäuseteil
- 17: Bodenfläche
- 18: Kragen
- 19: Nockenwelle
- 20: Vorsprung
- 21: erster Flansch
- 22: Bohrung
- 23: Schraube
- 24: Antriebsrad .
- 25: Deckel
- 26: Bohrung
- 27: innere Umfangswand
- 28: äußere Umfangswand
- 29: Axialnut
- 30: Innenmantelfläche
- 31: zweiter Flansch
- 32: Ausnehmung
- 33: Kolben
- 34: Federelement
- 35: Riegelkulisse
- 36: Bohrung
- 37: Stufenkulisse
- 38: Außenmantelfläche
- 39: Einformung
- 40: Drehwinkelbegrenzungskulisse
- 41: Stufe
- 42: Dichtfläche
- 43: radialer Begrenzungswandabschnitt
- 44: radialer Begrenzungswandabschnitt
- 45: radialer Begrenzungswandabschnitt
- 46: radialer Begrenzungswandabschnitt
- 47: Federelement
- 48: Bund
- 49: umfänglicher Begrenzungswandabschnitt
- 50: umfänglicher Begrenzungswandabschnitt
- 51: Kolbenhülse
- 52: Außenmantelfläche der Kolbenhülse
- 53: radiale Begrenzungswand
- 54: Hohlraum

## Patentansprüche

1. Kombinierte Verriegelungs- und Drehwinkelbegrenzungseinrichtung zur Verriegelung und Einstellung einer maximalen Drehverstellbarkeit eines kurbelwellenfesten Antriebsteils (1) und eines zu diesem drehbar verstellbaren, nockenwellenfesten Abtriebsteils (2) eines Nockenwellenverstellers für eine Brennkraftmaschine, mit einem in dem An- oder Abtriebsteil aufgenommenen, durch einen Verschiebungsmechanismus verschiebbaren Riegel (33), einer in dem entsprechend anderen Teil geformten Riegelkulisse (35), durch die der Riegel (33) in Umfangsrichtung formschlüssig aufnehmbar ist, und einer in dem entsprechend anderen Teil geformten Drehwinkelbegrenzungskulisse (40), durch die der Riegel (33) in Umfangsrichtung mit Abstand aufnehmbar ist, wobei in Umfangsrichtung beabstandete, im Wesentlichen radiale Begrenzungswandabschnitte (45, 46) als Anschläge für den Riegel zur Einstellung einer maximalen Drehverstellbarkeit von An- und Abtriebsteil dienen, wobei die Riegelkulisse, die Drehwinkelbegrenzungskulisse und der Riegel derart angeordnet sind, dass der Riegel durch den Verschiebungsmechanismus in eine Verriegelungsposition, in der er von der Riegelkulisse führbar ist, und in eine Entriegelungsposition, in der er von der Drehwinkelbegrenzungskulisse führbar ist, verschiebbar ist,
**dadurch gekennzeichnet, dass**
die Riegelkulisse (35) innerhalb einer insbesondere axialen Verlängerung in Riegelverschiebungsrichtung der Drehwinkelbegrenzungskulisse (40) angeordnet ist.

2. Kombinierte Verriegelungs- und Drehwinkelbegrenzungseinrichtung nach Anspruch 1, **dadurch gekennzeichnet, dass** die Riegelkulisse (35) und die Drehwinkelbegrenzungskulisse (40) in axialer Richtung versetzt angeordnet sind.

3. Kombinierte Verriegelungs- und Drehwinkelbegrenzungseinrichtung nach einem der Ansprüche 1 oder 2, **dadurch gekennzeichnet, dass** die Riegelkulisse (35) und die Drehwinkelbegrenzungskulisse (40) in Form einer gestuften Kulisse (37) ausgebildet sind.

4. Kombinierte Verriegelungs- und Drehwinkelbegrenzungseinrichtung nach einem der Ansprüche 2 oder 3, **dadurch gekennzeichnet, dass** ein in Drehrichtung des Abtriebsteils (2) nachlaufender, im Wesentlichen radialer Begrenzungswandabschnitt (44) der Riegelkulisse (35) in Umfangsrichtung näher zu einer axialen Verlängerung eines in Drehrichtung des Abtriebsteils (2) nachlaufenden, im Wesentlichen radialen Begrenzungswandabschnitts (46) der Drehwinkelbegrenzungskulisse (40) als zu einer axialen Verlängerung eines in Drehrichtung des Abtriebsteils (2) vorlaufenden, im Wesentlichen radialen Begrenzungswandabschnitts (45) der Drehwinkelbegrenzungskulisse (40) angeordnet ist.

5. Kombinierte Verriegelungs- und Drehwinkelbegrenzungseinrichtung nach Anspruch 4, **dadurch gekennzeichnet, dass** ein in Drehrichtung des Abtriebsteils (2) nachlaufender, im Wesentlichen radialer Begrenzungswandabschnitt (44) der Riegelkulisse (35) axial fluchtend zu einem in Drehrichtung des Abtriebsteils (2) nachlaufenden, im Wesentlichen radialen Begrenzungswandabschnitt (46) der Drehwinkelbegrenzungskulisse (40) angeordnet ist.

6. Kombinierte Verriegelungs- und Drehwinkelbegrenzungseinrichtung nach einem der Ansprüche 2 oder 3, **dadurch gekennzeichnet, dass** ein in Drehrichtung des Abtriebsteils (2) vorlaufender, im Wesentlichen radialer Begrenzungswandabschnitt (43) der Riegelkulisse (35) in Umfangsrichtung näher zu einer axialen Verlängerung eines in Drehrichtung des Abtriebsteils (2) vorlaufenden, im Wesentlichen radialen Begrenzungswandabschnitts (45) der Drehwinkelbegrenzungskulisse (40) als zu einer axialen Verlängerung eines in Drehrichtung des Abtriebsteils nachlaufenden, im Wesentlichen radialen Begrenzungswandabschnitts (46) der Drehwinkelbegrenzungskulisse (40) angeordnet ist.

7. Kombinierte Verriegelungs- und Drehwinkelbegrenzungseinrichtung nach Anspruch 6, **dadurch gekennzeichnet, dass** ein in Drehrichtung des Abtriebsteils (2) vorlaufender, im Wesentlichen radialer Begrenzungswandabschnitt (43) der Riegelkulisse (35) axial fluchtend zu einem in Drehrichtung des Abtriebsteils (2) vorlaufenden, im Wesentlichen radialen Begrenzungswandabschnitt (45) der Drehwinkelbegrenzungskulisse (40) angeordnet ist.

8. Kombinierte Verriegelungs- und Drehwinkelbegrenzungseinrichtung nach einem der Ansprüche 2 oder 3, **dadurch gekennzeichnet, dass** die Riegelkulisse (35) im Wesentlichen mittig zwischen den axialen Verlängerungen eines in Drehrichtung des Abtriebsteils (2) nachlaufenden, im Wesentlichen radialen Begrenzungswandabschnitts (46) und eines in Drehrichtung des Abtriebsteils (2) vorlaufenden, im Wesentlichen radialen Begrenzungswandabschnitts (45) der Drehwinkelbegrenzungskulisse (40) angeordnet ist.

9. Kombinierte Verriegelungs- und Drehwinkelbegrenzungseinrichtung nach einem der Ansprüche 1 bis 8, **dadurch gekennzeichnet, dass** die Riegel- und die Drehwinkelbegrenzungskulisse (35, 40) im Antriebsteil (1) ausgebildet sind.

10. Kombinierte Verriegelungs- und Drehwinkelbegrenzungseinrichtung nach Anspruch 9, **dadurch gekennzeichnet, dass** die Riegel- und die Drehwinkelbegrenzungskulisse (35, 40) in einem zwischen einem Gehäusebauteil (16) und dem Abtriebsteil (2) angeordneten Dichtelement (9) ausgebildet sind.

11. Kombinierte Verriegelungs- und Drehwinkelbegrenzungseinrichtung nach Anspruch 10, **dadurch gekennzeichnet, dass** die Riegel- und die Drehwinkelbegrenzungskulisse (35, 40) jeweils in Form einer radialen Ausnehmung einer zentralen Bohrung (36) des Dichtelements (9) ausgebildet sind.

12. Kombinierte Verriegelungs- und Drehwinkelbegrenzungseinrichtung nach einem der Ansprüche 1 bis 11, **dadurch gekennzeichnet, dass** der Riegel (33) unter Zwischenschaltung eines in die Drehwinkelbegrenzungskulisse (40) eingreifenden Gleitstücks (51) von der Drehwinkelbegrenzungskulisse (40) geführt ist, wobei der Riegel (33) in seiner Verschiebungsrichtung verschiebbar in dem Gleitstück (51) aufgenommen ist.

13. Kombinierte Verriegelungs- und Drehwinkelbegrenzungseinrichtung nach Anspruch 12, **dadurch gekennzeichnet, dass** das Gleitstück (51) in Hülsenform ausgebildet ist.

14. Nockenwellenversteller mit einer kombinierten Verriegelungs- und Drehwinkelbegrenzungseinrichtung nach einem der Ansprüche 1 bis 13.

15. Brennkraftmaschine mit einer kombinierten Verriegelungs- und Drehwinkelbegrenzungseinrichtung nach einem der Ansprüche 1 bis 13.

16. Kraftfahrzeug mit einer Brennkraftmaschine nach Anspruch 15.

## Claims

1. Combined locking and rotational angle limiting device for locking and setting a maximum rotational adjustability of a drive input part (1), which is fixed with respect to a crankshaft, and a drive output part (2), which is rotatably adjustable relative to said drive input part (1) and which is fixed with respect to a camshaft, of a camshaft adjuster for an internal combustion engine, having a bar (33) which is held in the drive input or drive output part and which can be moved by a movement mechanism, having a bar slot (35) which is formed in the corresponding other part and by means of which the bar (33) can be held in a positively locking fashion in the circumferential direction, and having a rotational angle limiting slot (40) which is formed in the corresponding other part and by means of which the bar (33) can be held in the circumferential direction with a spacing, with substantially radial boundary wall sections (45, 46) which are spaced apart in the circumferential direction serving as stops for the bar in order to set a maximum rotational adjustability of the drive input and drive output parts, with the bar slot, the rotational angle limiting slot and the bar being arranged in such a way that the bar can be moved by the movement mechanism into a locked position, in which said bar can be guided by the bar slot, and into an unlocked position, in which said bar can be guided by the rotational angle limiting slot, **characterized in that** the bar slot (35) is arranged within an in particular axial elongation, in the bar movement direction, of the rotational angle limiting slot (40).

2. Combined locking and rotational angle limiting device according to Claim 1, **characterized in that** the bar slot (35) and the rotational angle limiting slot (40) are arranged so as to be offset in the axial direction.

3. Combined locking and rotational angle limiting device according to one of Claims 1 or 2, **characterized in that** the bar slot (35) and the rotational angle limiting slot (40) are formed in the manner of a stepped slot (37).

4. Combined locking and rotational angle limiting device according to one of Claims 2 or 3, **characterized in that** a substantially radial boundary wall section (44), which runs behind in the rotational direction of the drive output part (2), of the bar slot (35) is arranged closer in the circumferential direction to an axial elongation of a substantially radial boundary wall section (46), which runs behind in the rotational direction of the drive output part (2), of the rotational angle limiting slot (40) than to an axial elongation of a substantially radial boundary wall section (45), which runs ahead in the rotational direction of the drive output part (2), of the rotational angle limiting slot (40).

5. Combined locking and rotational angle limiting device according to Claim 4, **characterized in that** a substantially radial boundary wall section (44), which runs behind in the rotational direction of the drive output part (2), of the bar slot (35) is arranged in axial alignment with a substantially radial boundary wall section (46), which runs behind in the rotational direction of the drive output part (2), of the rotational angle limiting slot (40).

6. Combined locking and rotational angle limiting device according to one of Claims 2 or 3, **characterized in that** a substantially radial boundary wall section (43), which runs ahead in the rotational direction of the drive output part (2), of the bar slot (35) is arranged closer in the circumferential direction to an axial elongation of a substantially radial boundary wall section (45), which runs ahead in the rotational direction of the drive output part (2), of the rotational angle limiting slot (40) than to an axial elongation of a substantially radial boundary wall section (46), which runs behind in the rotational direction of the drive output part (2), of the rotational angle limiting slot (40).

7. Combined locking and rotational angle limiting device according to Claim 6, **characterized in that** a substantially radial boundary wall section (43), which runs ahead in the rotational direction of the drive output part (2), of the bar slot (35) is arranged in axial alignment with a substantially radial boundary wall section (45), which runs ahead in the rotational direction of the drive output part (2), of the rotational angle limiting slot (40).

8. Combined locking and rotational angle limiting device according to one of Claims 2 or 3, **characterized in that** the bar slot (35) is arranged substantially centrally between the axial elongations of a substantially radial boundary wall section (46), which runs behind in the rotational direction of the drive output part (2), and a substantially radial boundary wall section (45), which runs ahead in the rotational direction of the drive output part (2), of the rotational angle limiting slot (40).

9. Combined locking and rotational angle limiting device according to one of Claims 1 to 8, **characterized in that** the bar and rotational angle limiting slots (35, 40) are formed in the drive input part (1).

10. Combined locking and rotational angle limiting device according to Claim 9, **characterized in that** the bar and rotational angle limiting slots (35, 40) are formed in a sealing element (9) which is arranged between a housing component (16) and the drive output part (2).

11. Combined locking and rotational angle limiting device according to Claim 10, **characterized in that** the bar and rotational angle limiting slots (35, 40) are formed in each case in the manner of a radial recess of a central bore (36) of the sealing element (9).

12. Combined locking and rotational angle limiting device according to one of Claims 1 to 11, **characterized in that** the bar (33) is guided by the rotational angle limiting slot (40) with the interposition of a sliding member (51) which engages into the rotational angle limiting slot (40), with the bar (33) being held in the sliding member (51) so as to be movable in its movement direction.

13. Combined locking and rotational angle limiting device according to Claim 12, **characterized in that** the sliding member (51) is formed in the manner of a sleeve.

14. Camshaft adjuster having a combined locking and rotational angle limiting device according to one of Claims 1 to 13.

15. Internal combustion engine having a combined locking and rotational angle limiting device according to one of Claims 1 to 13.

16. Motor vehicle having an internal combustion engine according to Claim 15.

## Revendications

1. Dispositif combiné de verrouillage et de limitation d'angle de rotation pour le verrouillage et le réglage d'une variabilité de rotation maximale d'une partie d'entraînement (1) solidaire du vilebrequin et d'une partie de sortie (2) solidaire de l'arbre à cames, réglable en rotation par rapport à celui-ci, d'un variateur d'arbre à cames pour un moteur à combustion interne, avec un verrou (33) logé dans la partie d'entraînement ou de sortie et déplaçable au moyen d'un mécanisme de déplacement, avec une coulisse de verrouillage (35) formée de manière correspondante dans l'autre partie, par laquelle le verrou (33) peut être contenu en complémentarité de forme en direction périphérique, et avec une coulisse de limitation d'angle de rotation (40) formée de manière correspondante dans l'autre partie, par laquelle le verrou (33) peut être contenu à distance en direction périphérique, dans lequel des parties de paroi de limitation essentiellement radiales (45, 46) espacées en direction périphérique servent de butées pour le verrou en vue du réglage de la variabilité de rotation maximale de la partie d'entraînement et de sortie, dans lequel la coulisse de verrouillage, la coulisse de limitation d'angle de rotation et le verrou sont disposés de telle manière que le verrou puisse être déplacé par le mécanisme de déplacement dans une position de verrouillage, dans laquelle il peut être guidé par la coulisse de verrouillage, et dans une position de déverrouillage, dans laquelle il peut être guidé par la coulisse de limitation d'angle de rotation, **caractérisé en ce que** la coulisse de verrouillage (35) est disposée à l'intérieur d'un prolongement en particulier axial dans la direction de déplacement du verrou de la coulisse de limitation d'angle de rotation (40).

2. Dispositif combiné de verrouillage et de limitation d'angle de rotation selon la revendication 1, **caractérisé en ce que** la coulisse de verrouillage (35) et la coulisse de limitation d'angle de rotation (40) sont disposées avec un décalage en direction axiale.

3. Dispositif combiné de verrouillage et de limitation d'angle de rotation selon l'une quelconque des revendications 1 ou 2, **caractérisé en ce que** la coulisse de verrouillage (35) et la coulisse de limitation d'angle de rotation (40) sont réalisées sous la forme d'une coulisse étagée (37).

4. Dispositif combiné de verrouillage et de limitation d'angle de rotation selon l'une quelconque des revendications 2 ou 3, **caractérisé en ce qu'**une partie de paroi de limitation essentiellement radiale (44) de la coulisse de verrouillage (35), qui suit dans le sens de rotation de la partie de sortie (2), est disposée en direction périphérique plus près d'un prolongement axial d'une partie de paroi de limitation essentiellement radiale (46) de la coulisse de limitation d'angle de rotation (40), qui suit dans le sens de rotation de la partie de sortie (2), que d'un prolongement axial d'une partie de paroi de limitation essentiellement radiale (45) de la coulisse de limitation d'angle de rotation (40), qui précède dans le sens de rotation de la partie de sortie (2).

5. Dispositif combiné de verrouillage et de limitation d'angle de rotation selon la revendication 4, **caractérisé en ce qu'**une partie de paroi de limitation essentiellement radiale (44) de la coulisse de verrouillage (35), qui suit dans le sens de rotation de la partie de sortie (2), est disposée en alignement axial avec une partie de paroi de limitation essentiellement radiale (46) de la coulisse de limitation d'angle de rotation (40), qui suit dans le sens de rotation de la partie de sortie (2).

6. Dispositif combiné de verrouillage et de limitation d'angle de rotation selon l'une quelconque des revendications 2 ou 3, **caractérisé en ce qu'**une partie de paroi de limitation essentiellement radiale (43) de la coulisse de verrouillage (35), qui précède dans le sens de rotation de la partie de sortie (2), est disposée en direction périphérique plus près d'un prolongement axial d'une partie de paroi de limitation essentiellement radiale (45) de la coulisse de limitation d'angle de rotation (40), qui précède dans le sens de rotation de la partie de sortie (2), que d'un prolongement axial d'une partie de paroi de limitation essentiellement radiale (46) de la coulisse de limitation d'angle de rotation (40), qui suit dans le sens de rotation de la partie de sortie.

7. Dispositif combiné de verrouillage et de limitation d'angle de rotation selon la revendication 6, **caractérisé en ce qu'**une partie de paroi de limitation essentiellement radiale (43) de la coulisse de verrouillage (35), qui précède dans le sens de rotation de la partie de sortie (2), est disposée en alignement axial avec une partie de paroi de limitation essentiellement radiale (45) de la coulisse de limitation d'angle de rotation (40), qui précède dans le sens de rotation de la partie de sortie (2).

8. Dispositif combiné de verrouillage et de limitation d'angle de rotation selon l'une quelconque des revendications 2 ou 3, **caractérisé en ce que** la coulisse de verrouillage (35) est disposée sensiblement au milieu entre les prolongements axiaux d'une partie de paroi de limitation essentiellement radiale (46), qui suit dans le sens de rotation de la partie de sortie (2), et d'une partie de paroi de limitation essentiellement radiale (45) de la coulisse de limitation d'angle de rotation (40), qui précède dans le sens de rotation de la partie de sortie (2).

9. Dispositif combiné de verrouillage et de limitation d'angle de rotation selon l'une quelconque des revendications 1 à 8, **caractérisé en ce que** la coulisse de verrouillage et la coulisse de limitation d'angle de rotation (35, 40) sont formées dans la partie d'entraînement (1).

10. Dispositif combiné de verrouillage et de limitation d'angle de rotation selon la revendication 9, **caractérisé en ce que** la coulisse de verrouillage et la coulisse de limitation d'angle de rotation (35, 40) sont réalisées dans un élément d'étanchéité (9) disposé entre un composant de boîtier (16) et la partie de sortie (2).

11. Dispositif combiné de verrouillage et de limitation d'angle de rotation selon la revendication 10, **caractérisé en ce que** la coulisse de verrouillage et la coulisse de limitation d'angle de rotation (35, 40) sont réalisées respectivement sous la forme d'un évidement radial d'un alésage central (36) de l'élément d'étanchéité (9).

12. Dispositif combiné de verrouillage et de limitation d'angle de rotation selon l'une quelconque des revendications 1 à 11, **caractérisé en ce que** le verrou (33) est guidé par la coulisse de limitation d'angle de rotation (40) avec interposition d'un coulisseau (51) s'engageant dans la coulisse de limitation d'angle de rotation (40), le verrou (33) étant contenu, de manière déplaceable dans sa direction de déplacement, dans le coulisseau (51).

13. Dispositif combiné de verrouillage et de limitation d'angle de rotation selon la revendication 12, **caractérisé en ce que** le coulisseau (51) est réalisé en forme de douille.

14. Variateur d'arbre à cames avec un dispositif combiné de verrouillage et de limitation d'angle de rotation selon l'une quelconque des revendications 1 à 13.

15. Moteur à combustion interne avec un dispositif combiné de verrouillage et de limitation d'angle de rotation selon l'une quelconque des revendications 1 à 13.

16. Véhicule automobile avec un moteur à combustion interne selon la revendication 15.
